# EUROPÄISCHE PATENTSCHRIFT

(11) **EP 1 647 680 B1**
(45) Veröffentlichungstag und Bekanntmachung des Hinweises auf die Patenterteilung: **18.04.2007**
(21) Anmeldenummer: 04105061.8
(22) Anmeldetag: 14.10.2004
(51) Int. Cl.: F01M 11/00

(54) **Versteifungselement und Versteifungssystem zur Befestigung eines Kunststoffbehälters und zur Stabilisierung der Verbindung von Motorblock und Getriebegehäuse in Kraftfahrzeugen**
Stiffening element and stiffening system for attaching a plastic reservoir and for stabilising the connection between motor bloc and gear box casing
Elément et système raidisseur pour monter un réservoir en matière plastique et pour stabiliser la connection entre bloc moteur et boîte de vitesses

(43) Veröffentlichungstag der Anmeldung: 19.04.2006
(73) Patentinhaber: ISE Intex GmbH, 51597 Morsbach (DE)
(72) Erfinder: Beer, Bernhard, 51545 Waldbröl (DE)
(74) Vertreter: polypatent

(56) Entgegenhaltungen:
- EP-A- 0 811 761
- WO-A-03/102387
- PATENT ABSTRACTS OF JAPAN Bd. 013, Nr. 223 (M-829), 24. Mai 1989 (1989-05-24) & JP 01 036949 A (MAZDA MOTOR CORP), 7. Februar 1989 (1989-02-07)

## Beschreibung

Die vorliegende Erfindung betrifft ein Versteifungselement und Versteifungssystem zur Befestigung eines Kunststoffbehälters und zur Stabilisierung der Verbindung von Motorblock und Getriebegehäuse in Kraftfahrzeugen.

Im Stand der Technik werden Behälter wie Motorölwannen oder Getriebeölwannen flüssigkeitsdicht and den Motorblock in der Regel wie folgt integriert: entlang der Umrandung der Öffnung des entsprechenden Behälters ist ein Flansch ausgebildet, dieser Flansch umfasst Bohrungen, bzw. durchgehende Löcher, in die Metallbuchsen hineingesteckt werden, in die wiederum Schrauben zur Verschraubung des Behälters an das Gegenstück eingeführt werden. Zwischen der Oberseite des Flansches und dem Gegenstück wird eine Dichtung angeordnet.

Aufgrund der Dichtigkeitsanforderungen ist eine große Anzahl von Verschraubungspunkten notwendig unter entsprechender Verwendung einer Vielzahl von Buchsen und Schrauben. Nachteilig hierbei ist, dass Buchsen und Schrauben sowie die entsprechenden Montagevorrichtungen aufwendig und teuer sind und weiterhin die Montagezeiten ebenfalls lang sind.

Weiterhin wird das Kunststoffmaterial des Behälters aufgrund der im Bereich der Buchse einwirkenden Kräfte nach der Anbringung stark belastet, so dass zur Erzielung der Flüssigkeitsdichtigkeit viele Verschraubungspunkte notwendig sind.

Die Steifigkeit der Konstruktion ist vom Elastizitätsmodul (E-Modul) des verwendeten Werkstoffs abhängig und auch in erheblichem Maße von der Einsatz- bzw. Gebrauchstemperatur.

Im Stand der Technik wurde versucht, die Zahl der Verschraubungspunkte zu verringern und die Belastung des Kunststoffbehälters im Bereich der Verschraubungspunkte zu reduzieren, indem bei der Herstellung der Kunststoffbehälter die Hybridtechnik angewandt wird. Hierbei werden einfache Blechträger teilweise oder komplett von Kunststoff umspritzt, um einen Verbund zur erhalten, wobei in dem Kunststoffbehälter Blechträger integriert sind.

Bei flüssigkeitstragenden Bauteilen besteht jedoch der Nachteil, dass solche Hybridbauteile undicht werden. Solche Probleme können sich ergeben, weil das Blech im Fertigungsprozess durch die Wand des Behälters durchtaucht und somit im Gebrauch, z.B. durch Bildung von Kapillaren, durch die Flüssigkeit hindurch dringen kann, ein entsprechender Defekt entsteht.

Weiterhin haben Hydridbehälter aus Kunststoff mit integrierten Blechträgern den Nachteil, dass es aufgrund der unterschiedlichen Wärmeausdehnungs-Koeffizienten der Materialien zu einem starken Verzug und damit zu Undichtigkeiten und somit zum Ausfall des Bauteils kommen kann. Diese Problematik tritt natürlich bei solchen Vorrichtungen verstärkt auf, wie z. B. bei Ölwannen, bei denen die Temperatur sehr stark schwanken kann.

In anderen Ausführungsformen des Standes der Technik wird eine Ölwanne aus Metall (z.B. aus Aluminiumdruckguss) verwendet. Nachteilig ist hierbei das höhere Gewicht der Metallölwanne und vor allem, dass eine solche Ölwanne aus Metall die Motorengeräusche sehr viel stärker abstrahlt.

Alle Ausführungsformen des Standes der Technik weisen den Nachteil auf, dass die verschiedenen Funktionen, nämlich stützende Funktion und medienführende Funktion (Motoröl), kombiniert werden und dadurch die betreffenden Teile jeweils nicht optimal auf ihre Funktion ausgelegt werden können.

Ein Versteifungselement mit den Merkmalen des Oberbegriffs des unabhängigen Anspruchs 1 ist bekannt aus EP-A-811761.

Ausgehend von diesem Stand der Technik war es daher die technische Aufgabe, Versteifungselemente und Versteifungssysteme zur Versteifung und/oder Verbindung von Motorblock einerseits und Getriebegehäuse andererseits in Kraftfahrzeugen zu entwickeln, die aufeinander abgestimmt sind, wobei zum einen die Ölwanne von den Kraftflüssen völlig entkoppelt wird und bei Integration der Ölwanne die Anzahl der Verschraubungspunkte reduziert werden kann ohne die Dichtigkeit zu gefährden. Somit war es auch Aufgabe die einzelnen Funktionen der Ölwanne zu trennen und auf verschiedene Bauteile zu verteilen, die dann hinsichtlich ihrer Funktion optimal ausgelegt werden können.

Die technische Aufgabe wird gelöst durch ein Versteifungselement 1 zur Befestigung eines Kunststoffbehälters und Stabilisierung der Verbindung von Motorblock einerseits und Getriebegehäuse andererseits in Kraftfahrzeugen, das Versteifungselement 1 weiterhin umfassend erste senkrechte Wände 2 und mi n-destens eine zweite senkrechte Wand 4, wobei die zweite senkrechte Wand 4 die ersten senkrechten Wände 2 miteinander verbindet, wobei die ersten senkrechten Wände 2 und die mindestens eine zweite senkrechte Wand 4 Befestigungspunkte 3, 5 aufweisen und wobei die Achsen oder deren Parallelen der ersten Befestigungspunkte 3 der ersten Wände 2 im Wesentlichen senkrecht zur Achse oder deren Parallelen der zweiten Befestigungspunkte 5 der zweiten Wand stehen 4, wobei zumindest die ersten senkrechten Wände 2 und die ersten Befestigungspunkte 3 zur Befestigung des Kunststoffbehälters dienen.

Im angebrachten Zustand liegt die obere Kante der ersten senkrechten Wände 2 des Versteifungselementes am unteren Rand 8 des Flansches des Kunststoffbehälters 6 passgenau und formschlüssig an. Weiterhin, ragen die Befestigungspunkte 3 über die obere Kante der ersten senkrechten Wände 2 hinaus und werden im angebrachten Zustand in Aussparungen 9 des Flansches 8 des Kunststoffbehälters 6 eingeführt. Die Befestigungspunkte sind Buchsen. Die Buchsen müssen aber nicht in vollständig regelmäßiger, zylindrischer und geschlossener Form vorliegen, sondern können auch z.B. einen Spalt aufweisen, oder zum Teil seitlich offen sein, was insbesondere dann vorkommt, wenn das Versteifungselement einschließlich der Buchsen aus einem Stück Blech geschnitten und gebogen wird.

Gemäß der vorliegenden Erfindung wird ein Versteifungselement bereitgestellt, das erste senkrechte Wände 2 mit Befestigungspunkten 3 umfasst, deren Längsachse parallel zur Ebene der senkrechten ersten Wände verläuft. Die Befestigungsmittel, die durch die Befestigungspunkte 3, Buchsen, geführt werden, werden an der Unterseite des Motorblockes befestigt. Das Versteifungselement umfasst weiterhin mindestens eine zweite senkrechte Wand 4, die die ersten Wände 2 verbindet. Bevorzugt sind zwei sich gegenüberliegende senkrechte erste Wände 2 über eine zweite senkrechte Wand 4 miteinander verbunden. Der Begriff "verbunden" soll hier nicht so zu verstehen sein, dass das Versteifungselement aus mehreren unabhängigen Teilen zusammengesetzt werden muss, denn ein einstückig hergestelltes Versteifungselement (z.B. mittels Aluminiumdruckguss) wird ebenfalls von der vorliegenden Erfindung umfasst. In der Draufsicht ist das Versteifungselement bevorzugt im Wesentlichen U-förmig. In alternativen Ausführungsformen kann das Versteifungselement auch z.B. den ganzen Umfang der zu befestigenden Ölwanne umfassen. Die mindestens eine zweite Wand 4 des Versteifungselementes weist zweite Befestigungspunkte 5 auf. Das Getriebegehäuse liegt zu einem gewissen Teil tiefer als der Motorblock. Die Befestigungsmittel, die durch die zweiten Befestigungspunkte 5, Buchsen, geführt werden, werden an der Seite des Getriebegehäuses befestigt. Die Achsen oder deren Parallelen der ersten Befestigungspunkte 3 der ersten Wände 2 stehen im Wesentlichen senkrecht zur Achse oder deren Parallelen der zweiten Befestigungspunkte 5 der zweiten Wand 4, d.h. die Ebene in der die ersteren Achsen verlaufen steht im Wesentlichen senkrecht zur Ebene in der die letzteren Achsen verlaufen.

Der Vorteil des erfindungsgemäßen Versteifungselementes liegt darin, dass die Ölwanne von den Kraftflüssen völlig entkoppelt wird. So ist es einmal möglich eine leichtere Ölwanne aus Kunststoff über das Versteifungselement zu befestigen. Der Vorteil dabei ist, dass eine Ölwanne aus Kunststoff viel weniger die Geräusche vom Motor überträgt und abstrahlt, was zu einer Verminderung der Lärmbelastung führt.

Gemäß der Erfindung wird der Kunststoffbehälter vom Versteifungselement befestigt. Diese Befestigung des Kunststoffbehälters, z.B. einer Ölwanne an den Motorblock, erfolgt bevorzugt durch Verschraubung, wobei die Schrauben oder Schraubbolzen in die Befestigungspunkte, Buchsen, eingeführt und im Gegenstück verschraubt werden. Das Versteifungselement weist hier den Vorteil auf, dass die von den Verschraubungspunkten (Buchsen) ausgehenden Kräfte bei bzw. nach der Verschraubung über die ersten senkrechten Wände gleichmäßig über den ganzen Flansch des Kunststoffbehälters verteilt werden. Dadurch werden einzelne Bereiche des Kunststoffteiles weniger stark beansprucht und die Anzahl der Verschraubungspunkte kann reduziert werden, ohne dass Probleme mit der Dichtigkeit auftreten.

Die vorliegende Erfindung ermöglicht die Trennung der beiden Hauptfunktionen der Ölwanne (i) Medienführung; ii) Stabilisierung). Somit war es möglich, die einzelnen Funktionen der Ölwanne zu trennen und auf verschiedene Bauteile zu verteilen, die dann hinsichtlich ihrer Funktion optimal ausgelegt werden können. Die Ölwanne kann hinsichtlich ihrer Funktion der Ölführung optimal ausgelegt werden: da die Ölwanne von den Kraftflüssen völlig entkoppelt ist, ist die Ausführung als Kunststoffwanne möglich, was zur Schallverringerung führt. Die Stabilisierung lässt sich nun durch das separate Versteifungselement erreichen, das aus einem Material mit einer höheren Steifigkeit gefertigt werden kann als die Ölwanne. Das Versteifungselement stabilisiert einen Bereich an einer Stelle an der der Motorblock und das Getriebegehäuse zusammen treffen. Das Versteifungselement dient auch zusätzlich der Befestigung der Kunststoffölwanne. Weiterhin wird bei Integration der Ölwanne die Anzahl der Verschraubungspunkte reduziert ohne die Dichtigkeit zu gefährden.

In einer bevorzugten Ausführungsform stehen im angebrachten Zustand die Richtungen der Kräfte (Anschraubkräfte/Befestigungskräfte) oder deren Parallelen, die einerseits über die ersten Wände 2 und andererseits über die mindestens eine zweite Wand 4 wirken, im Wesentlichen senkrecht zueinander. Vorzugsweise werden die Kräfte im angebrachten Zustand über die durch die Befestigungspunkte 3 der ersten Wände 2 geführten Befestigungsmittel über die mindestens eine zweite Wand 4 und über die durch die Befestigungspunkte 5 der zweiten Wände 4 geführten Befestigungsmittel auf die zu verbindenden Teile übertragen, wobei die Richtung der Kraftübertragung oder deren Parallelen der zweiten Wand 4 im Wesentlichen senkrecht zur Richtung der Kraftübertragung oder deren Parallelen der ersten Wände 2 steht. Bevorzugt verlaufen die Achsen der ersten Befestigungspunkte 3 im Wesentlichen parallel zur Ebene der ersten Wände 2. Weiterhin ist bevorzugt, dass die Achsen der zweiten Befestigungspunkte 5 im Wesentlichen senkrecht zur Ebene der mindestens einen zweiten Wand verlaufen.

In einer weiteren bevorzugten Ausführungsform beträgt die Stärke der ersten und/oder zweiten Wände mindestens 0,5 mm, vorzugsweise im Bereich von 2 bis 5 mm, besonders bevorzugt im Bereich von 2 bis 4 mm und ganz besonders bevorzugt im Bereich von 2,5 bis 3 mm.

Vorzugsweise weist das Versteifungselement ein Elastizitätsmodul von größer 10.000, vorzugsweise von 10.000 bis 250.000, bevorzugt von 10.000 bis 80.000, weiter bevorzugt von 30.000 bis 70.000 und besonders bevorzugt von 60.000 bis 70.000 N/mm² auf.

Weiterhin ist bevorzugt, dass das Versteifungselement aus Metall, vorzugsweise aus Stahl, oder aus einem gegossenen Metall, bevorzugt Gusseisen, Aluminiumdruckguss oder Magnesiumguss, gefertigt ist. In einer alternativen Ausführungsform ist das Versteifungselement aus Metallblech gefertigt.

Bei der Funktion zur Befestigung des Kunststoffbehälters, dann übt der jeweilige Abschnitt der Wände 2, der jeweils zwischen den Befestigungspun k-ten liegt, die notwendige Pressung auf den Kunststoffflansch aus und stabilisiert das System. Diese wesentlich höhere Stabilität wird erreicht, weil z.B. ein Metallblech eine erheblich höhere Steifigkeit (E-Modul 210.000 N/mm²) gegenüber Kunststoff aufweist. So besitzt etwa z.B. ein glasfaserverstärkter PA (Polyamid)-Kunststoff bei 20 °C ein E-Modul von ungefähr 6.000 bis 7.000 N/mm², im Betrieb aufgrund der hohen Öltemperaturen auch darunter. Auch bei der Ausführungsform aus einem gegossenen Metall, z.B. Aluminiumdruckguss, wird eine höhere Steifigkeit gegenüber Kunststoff erreicht. Gemäß der Erfindung liegt das E-Modul eines aus Aluminiumdruckguss gefertigten Versteifungselementes z.B. bei 30.000 bis 70.000, vorzugsweise bei 60.000 bis 70.000 N/mm².

Bevorzugt ist das Material des Versteifungselementes ausgewählt ist aus:
a) Kunststoffe mit einem Elastizitätsmodul von > 10.000 N/mm², vorzugsweise von 10.000 bis 100.000 N/mm², bevorzugt von 10.000 bis 80.000 N/mm², besonders bevorzugt von 10.000 bis 60.000 N/mm², und ganz besonders bevorzugt von 15.000 bis 50.000 N/mm², vorzugsweise Duroplaste oder Thermoplaste, bevorzugt enthaltend Fasern zur Verstärkung, vorzugsweise Glasfasern, Kohlefasern;
b) Eisenlegierungen enthaltend neben Eisen 2 bis 4 Gew.-% Kohlenstoff und weitere Elemente ausgewählt aus der Gruppe Chrom, Mangan, Bor, Molybdän, Phosphor, Schwefel, Silizium, Titan, Niob, Wolfram, Vanadium, Zirkonium, Tantal;
c) Stahllegierungen enthaltend neben Eisen 12 bis 30 Gew.-%, vorzugsweise 12 bis 20 Gew.-% Chrom, 0-15 Gew.-% Nickel, 0-3 Gew.-% Molybdän und bis 1,2 Gew.-%, vorzugsweise bis 0,25 Gew.-% Kohlenstoff;
d) Stahllegierungen enthaltend neben Eisen weniger als 2,1 Gew.-% Kohlenstoff und weitere Elemente ausgewählt aus der Gruppe Aluminium, Chrom, Kobalt, Kupfer, Magnesium, Mangan, Molybdän, Nickel, Niob, Silicium, Titan, Wolfram, Vanadium;
e) Aluminiumlegierung enthaltend Zusätze ausgewählt aus der Gruppe Magnesium, Silizium, Mangan, Eisen, Kupfer, Zink (sowie in kleineren Mengen Nickel, Cobalt, Chrom, Vanadium, Titan, Blei, Zinn, Cadmium, Bismut, Zirkonium, Silber); vorzugsweise Aluminium-Silizium-, Aluminium-Silizium-Kupfer- oder Aluminium-Magnesium-Legierungen; besonders bevorzugt Aluminium-Legierungen enthaltend 5 bis 20 Gew.-% Silizium, besonders bevorzugt 8 bis 14 Gew.-% Silizium;
f) Magnesiumlegierung enthaltend Zusätze ausgewählt aus der Gruppe Aluminium, Mangan, Zink, Silizium, Kupfer, Nickel, vorzugsweise enthaltend 2 bis 10 Gew.-% Aluminium, besonders bevorzugt 5 bis 10 Gew.-% Aluminium;
g) Zinklegierung;
h) Kupfer-Zink-Legierung;
i) Bleilegierung;
j) Metalle ausgewählt aus der Gruppe Chrom, Eisen, Kobalt, Kupfer, Nickel, Titan;
k) Legierungen ausgewählt aus Bronze, Messing.

In einer weiteren bevorzugten Ausführungsform ist das Versteifungselement einstückig ausgebildet. In einer Alternative dazu sind die Befestigungspunkte 3, 5 und die Wände 2, 4 durch Verschweißung miteinander verbunden. Bevorzugt ist dabei, dass die Wände 2, 4 als Metallblech ausgebildet sind. In einer weiteren Ausführungsform weisen die Wände 2, 4 Aussparungen oder Löcher auf. Dies dient der Verringerung des Gewichtes, bei gleichbleibender Stabilität. Weiterhin weisen die Wände 2, 4 vorzugsweise Versteifungsrippen auf. Bevorzugt ist zudem, dass die Wände 2, 4 Umbuge an den Kanten besitzen.

Erfindungsgemäß ist die Breitenausdehnung der Wände im wesentlichen parallel zu den Längsachsen der ersten Befestigungspunkte 3. So liegt lediglich eine Kante der ersten Wände an der Unterseite des Kunststoffflansches des Behälters an, wodurch eine enorme Stabilität des Systems erreicht wird. Dies gilt in entsprechender Weise auch bei der Ausführungsform aus einem Metall, vorzugsweise einem gegossenen Metall. So ist auch hier die Breitenausdehnung des ersten Wände vorzugsweise im Wesentlichen parallel zu den Längsachsen der ersten Befestigungspunkte (Buchsen).

Vorzugsweise sind die ersten Wände 2 an den Kanten umgebördelt oder weisen einen L-förmigen Querschnitt auf. Durch diese Umbördelung wird die Auflagefläche der senkrechten ersten Wände am unteren Rand des Flansches vergrößert, wodurch sich eine größere Verteilung der Anschraubkräfte und Anschraubmomente ergibt. In weiteren Ausführungsformen kann auch die zweite Wand 4 einen Umbug aufweisen. Zur Versteifung des Elementes können eine oder mehrere Kanten der ersten und / oder zweiten Wände einen Umbug aufweisen.

Die vorliegende Erfindung stellt ein Versteifungselement bereit, das Befestigungspunkte umfasst und so an dem Flansch der Öffnung oder des offenen Bereiches des Kunststoffbehälters angeordnet wird, dass die Befestigungspunkte, Buchsen, des Versteifungselementes von unten durch die Aussparungen bzw. Löcher des Flansches eingeführt werden, so dass die senkrecht stehenden ersten Wände des Versteifungselementes am unteren Rand des Flansches passgenau und formschlüssig anliegen. Die Befestigung des Kunststoffbehälters, z.B. einer Ölwanne an den Motorblock, erfolgt durch Verschraubung, wobei die Schrauben in die Buchsen eingeführt und im Gegenstück verschraubt werden. Das Versteifungselement weist den Vorteil auf, dass die von den Verschraubungspunkten ausgehenden Kräfte bei bzw. nach der Verschraubung über die ersten Wände zwischen den Buchsen gleichmäßig über den ganzen Flansch des Kunststoffbehälters verteilt werden. Dadurch werden einzelne Bereiche des Kunststoffbehälters weniger stark beansprucht und die Anzahl der Verschraubungspunkte kann reduziert werden, ohne dass Probleme mit der Dichtigkeit auftreten.

Da in bestimmten Ausführungsformen das erfindungsgemäße Versteifungselement der Kontur der Öffnung des Kunststoffbehälters folgt, sind können die ersten Wände an einzelnen Stellen abgewinkelt oder abgebogen sein. Zur Erhöhung der Bauteilsteifigkeit werden an diesen Knickpunkten vorzugsweise Sicken bzw. Abwinkelungen angeordnet.

Die technische Aufgabe wird weiterhin gelöst durch ein Versteifungssystem zur Befestigung eines Kunststoffbehälters und zur Stabilisierung der Verbindung von Motorblock einerseits und Getriebegehäuse andererseits in Kraftfahrzeugen, umfassend das oben erläuterte Versteifungselement und einen Flansch 8 eines Kunststoffbehälters 6, wobei der Flansch 8 zumindest entlang eines Teils der Umrandung der Öffnung 7 des Kunststoffbehälters 6 ausgebildet ist. Die einzelnen wesentlichen bzw. bevorzugten Merkmale des oben definierten Versteifungselementes gelten auch für das erfindungsgemäße Versteifungssystem.

In einer bevorzugten Ausführungsform sind die ersten Wände 2 des Versteifungselementes 1 über die durch die Befestigungspunkte 3 geführten Befestigungsmittel mit einem Teil der Unterseite des Motorblocks verbunden, und die mindestens eine zweite Wand 4 ist über die durch die Befestigungspunkte 5 geführten Befestigungsmittel mit der Seitenfläche eines Teils des Getriebegehäuses verbunden.

Bevorzugt liegt im Versteifungssystem nach Anbringung des Versteifungselementes 1 an den Kunststoffbehälter 6, die obere Kante der ersten Wände 2 des Versteifungselementes 1 am unteren Rand des Flansches 8, passgenau und formschlüssig an.

In einer weiteren bevorzugten Ausführungsform ist zumindest entlang eines Teils der Umrandung der Öffnung 7 des Kunststoffbehälters 6 ein Flansch 8 ausgebildet, wobei der Flansch 8 durch die Stärke des Flansches durchgehende Aussparungen 9 aufweist zur Aufnahme der ersten Befestigungspunkte 3 des Versteifungselementes 1.

Vorzugsweise stellt der Kunststoffbehälter für Flüssigkeiten (6) eine Motorölwanne dar.

Weiterhin ist bevorzugt, dass die Steifigkeit des Versteifungselementes mindestens 10 %, vorzugsweise mindestens 50 % höher ist, besonders bevorzugt mindestens 10-fach höher ist als die Steifigkeit des zu befestigenden Kunststoffbehälters 6. In einer bevorzugten Ausführungsform wird das Versteifungselement im Wesentlichen aus den gleichen Materialien wie die Anbauteile (Motorblock und Getriebegehäuse) mit ähnlichen oder gleichen thermischen und mechanischen Eigenschaften gefertigt.

Die Richtung der Kraftübertragung von den durch die Befestigungspunkte 3 geführten Befestigungsmitteln auf den zu befestigenden Kunststoffbehälter 6 verläuft bevorzugt in der Ebene der ersten Wände 2.

Aus der vorliegenden Erfindung ergeben sich die Vorteile, dass die Ölwannen nicht mehr aus Metall oder als Hybridteil gefertigt werden, aber auch dass die Ölwannen aufgrund der Verwendung einer geringeren Anzahl von Befestigungspunkten, Buchsen, und einer geringeren Zahl von Befestigungsmitteln (z.B. Schrauben, Bolzen) erheblich leichter werden. Zudem ist die geringere Anzahl der Befestigungspunkte kostengünstiger als die Ausführungen des Standes der Technik, wobei eine größere Anzahl von Verschraubungspunkten angeordnet werden müssen, und die Buchsen zumindest nicht über zusätzliche Steifigkeitselemente miteinander in Verbindung stehen.

Ein weiterer Vorteil ergibt sich aus der Möglichkeit Kunststoffbehälter (Kunststoffölwannen) an sich zu verwenden, wodurch eine Verringerung der Lärmbelastung resultiert. Weiterhin ergeben sich Vorteile aus der geringeren Anzahl der Schraubpunkte aufgrund der besseren akustischen Entkoppelung. Auch ist vorteilhaft, dass durch den separaten Flansch (zweite Wand 4) zur Anbindung der zusätzlichen Aggregate (Getriebegehäuse) eine bessere akustische Entkoppelung erfolgt. Es ergeben sich zudem Vorteile daraus, dass bei Änderungen des Kunststoffbehälters für Flüssigkeiten, beispielsweise der Ölwanne, der entsprechende Flanschbereich unabhängig ist, d.h. nicht geändert werden muss. Die Montagekosten sind zudem günstiger, da bei dem erfindungsgemäßen Befestigungselement die Buchsen bereits integriert sind und das erfindungsgemäße Befestigungselement in einem Arbeitsgang montiert werden kann.

### Beispiele

Der Gegenstand der vorliegenden Erfindung wird anhand der nachfolgenden Beschreibung der Figuren beispielhaft dargestellt.

### Beschreibung der Figuren

Figur 1 zeigt das erfindungsgemäße Befestigungselement 1, wobei weitere Elemente 4 zur Befestigung weiterer Bauteile angeordnet sind.

Figur 2 zeigt das erfindungsgemäße Befestigungselement aus Figur 4 mit Kunststoffbehälter.

Figur 1 zeigt das erfindungsgemäße Versteifungselement 1 umfassend senkrechte Wände 2, die über eine senkrechte zweite Wand 4 miteinander verbunden sind. Die ersten Wände 2 weisen fest angebrachte erste Befestigungspunkte (hier erste Buchsen 3) auf. Die zweite senkrechte Wand 4 weist zudem zweite Befestigungspunkte 5 auf. Hierüber lässt sich das Getriebegehäuse seitlich verbinden. Das Versteifungselement folgt im Wesentlichen zumindest einem Teil der Kontur des offenen Bereiches der Kunststoffölwanne (Fig. 2). Der Teil der Buchsen 3, der in dieser Ausführungsform über die (obere) Kante der ersten Wände 2 hinausragt wird in die Bohrungen des Kunststoffflansches 8 des Kunststoffbehälters 6, wie in Figur 2 gezeigt, eingeführt.

Figur 2 zeigt das erfindungsgemäße Versteifungselement aus Figur 1, das in entsprechender Weise an den Kunststoffbehälter 6 angebracht ist. Die Ansicht zeigt einen Kunststoffbehälters 6 für Flüssigkeiten (hier eine Ölwanne für Motoren), wobei entlang der Umrandung oder Kontur der Öffnung 7 bzw. des offenen Bereiches des Kunststoffbehälters bzw. der Kunststoffölwanne ein Kunststoffflansch 8 ausgebildet ist. Dieser Kunststoffflansch 8 weist Löcher bzw. durchgehende Bohrungen 9 auf, in die die ersten Befestigungspunkte 3 (Buchsen) des erfindungsgemäßen Versteifungselementes 1 (aus Figur 1) eingeführt wurden. Der obere Rand der jeweiligen Buchsen 3, die in die Bohrungen 9 des Kunststoffflansches 8 eingeführt wurden, ist in dieser Ansicht zu erkennen. Das Befestigungselement weist, wie in der Beschreibung zu Figur 1 bereits erläutert wurde, weiterhin erste senkrechte Wände 2 zwischen diesen Buchsen 3 auf und ist mit einer (nämlich der oberen) Kante der senkrechten ersten Wände 2 am unteren Rand des Kunststoffflansches 8 angeordnet. Die (obere) Kante der ersten Wände 2 des Versteifungselementes 1 steht mit dem unteren Rand des Kunststoffflansches in Berührung. Dabei werden die Anschraubkräfte und Anschraubmomente, die von den Buchsen ausgehen (sobald der Kunststoffbehälter am Gegenstück befestigt ist), über die ersten Wände zwischen den Buchsen gleichmäßig über den Kunststoffflansch verteilt. Auch steht hier die (obere) Kante der zweiten senkrechten Wand 4 des Versteifungselementes 1 mit dem unteren Rand des Kunststoffflansches in Berührung. Die zweite senkrecht Wand 4 weist zudem zweite Befestigungspunkte 5 auf. Über diese zweite Wand 4 wird das Getriebegehäuse verbunden. Das erfindungsgemäße Versteifungselement ermöglicht daher die Entkopplung der unterschiedlichen Funktionen der Ölwanne. Die Ölwanne kann nun auf die medienführende Funktion ausgelegt werden, ohne dass auf besondere Stabilisierungskriterien Rücksicht genommen werden muss. Die Stabilitätsfunktion wird vom Versteifungselement übernommen, das für diese Funktion z.B. hinsichtlich Material und Geometrie optimal ausgelegt werden kann.

### Bezugszeichenliste

- 1: Versteifungselement
- 2: erste senkrechte Wände
- 3: erste Befestigungspunkte (Buchsen)
- 4: zweite senkrechte Wand
- 5: zweite Befestigungspunkte (Buchsen)
- 6: Kunststoffbehälter für Flüssigkeiten
- 7: Öffnung
- 8: Flansch, Kunststoffflansch
- 9: durchgehende Aussparungen im Kunststoffflansch

## Patentansprüche

1. Ein Versteifungselement (1) zur Befestigung eines Kunststoffbehälters und zur Stabilisierung der Verbindung von Motorblock einerseits und Getriebegehäuse andererseits in Kraftfahrzeugen, das Versteifungselement (1) weiterhin umfassend erste senkrechte Wände (2) und mindestens eine zweite senkrechte Wand (4), wobei die zweite senkrechte Wand (4) die ersten senkrechten Wände (2) miteinander verbindet, wobei die ersten senkrechten Wände (2) und die mindestens eine zweite senkrechte Wand (4) Befestigungspunkte (3, 5) aufweisen und wobei die Achsen oder deren Parallelen der ersten Befestigungspunkte (3) der ersten Wände (2) im Wesentlichen senkrecht zur Achse oder deren Parallelen der zweiten Befestigungspunkte (5) der zweiten Wand stehen (4), wobei zumindest die ersten senkrechten Wände (2) und die ersten Befestigungspunkte (3) zur Befestigung des Kunststoffbehälters dienen, und wobei im angebrachten Zustand die obere Kante der ersten senkrechten Wände (2) am unteren Rand (8) des Flansches des Kunststoffbehälters (6) passgenau und formschlüssig anliegt, **dadurch gekennzeichnet, dass** die ersten Befestigungspunkte (3) über die obere Kante der ersten senkrechten Wände (2) hinausragen und im angebrachten Zustand in Aussparungen (9) des Flansches (8) des Kunststoffbehälters eingeführt werden, wobei die ersten Befestigungspunkte an dem Versteifungselement fest angebrachte Buchsen sind.

2. Das Versteifungselement (1) nach Anspruch 1, **dadurch gekennzeichnet, dass** im angebrachten Zustand die Richtungen der Kräfte (Anschraubkräfte/Befestigungskräfte) oder deren Parallelen, die einerseits über die ersten Wände (2) und andererseits über die mindestens eine zweite Wand (4) wirken, im Wesentlichen senkrecht zueinander stehen.

3. Das Versteifungselement (1) nach Anspruch 1 oder 2, **dadurch gekennzeichnet, dass** im angebrachten Zustand die Kräfte über die durch die Befestigungspunkte (3) der ersten Wände (2) geführten Befestigungsmittel über die mindestens eine zweite Wand (4) und über die durch die Befestigungspunkte (5) der zweiten Wände (4) geführten Befestigungsmittel auf die zu verbindenden Teile übertragen werden, wobei die Richtung der Kraftübertragung oder deren Parallelen der zweiten Wand (4) im Wesentlichen senkrecht zur Richtung der Kraftübertragung oder deren Parallelen der ersten Wände (2) steht.

4. Das Versteifungselement (1) nach einem der Ansprüche 1 bis 3, **dadurch gekennzeichnet, dass** die Achsen der ersten Befestigungspunkte (3) im Wesentlichen parallel zur Ebene der ersten Wände (2) verlaufen.

5. Das Versteifungselement (1) nach einem der Ansprüche 1 bis 4, **dadurch gekennzeichnet, dass** die Achsen der zweiten Befestigungspunkte (5) im Wesentlichen senkrecht zur Ebene der mindestens einen zweiten Wand (4) verlaufen.

6. Das Versteifungselement (1) nach einem der Ansprüche 1 bis 5, **dadurch gekennzeichnet, dass** die Stärke der ersten und/oder zweiten Wände (2, 4) mindestens 0,5 mm, vorzugsweise im Bereich von 2 bis 5 mm, besonders bevorzugt im Bereich von 2 bis 4 mm und ganz besonders bevorzugt im Bereich von 2,5 bis 3 mm beträgt.

7. Das Versteifungselement (1) nach einem der Ansprüche 1 bis 6, **dadurch gekennzeichnet, dass** das Versteifungselement (1) ein Elastizitätsmodul von größer 10.000 N/mm², vorzugsweise von 10.000 bis 250.000 N/mm², bevorzugt von 10.000 bis 80.000 N/mm², weiter bevorzugt von 30.000 bis 70.000 und besonders bevorzugt von 60.000 bis 70.000 N/mm² aufweist.

8. Das Versteifungselement (1) nach einem der Ansprüche 1 bis 7, **dadurch gekennzeichnet, dass** das Versteifungselement (1) aus Metall, vorzugsweise aus Stahl, oder aus einem gegossenen Metall, bevorzugt Gusseisen, Aluminiumdruckguss oder Magnesiumguss, gefertigt ist.

9. Das Versteifungselement (1) nach einem der Ansprüche 1 bis 8, **dadurch gekennzeichnet, dass** das Material des Versteifungselementes (1) ausgewählt ist aus:
a) Kunststoffe mit einem Elastizitätsmodul von > 10.000 N/mm², vorzugsweise von 10.000 bis 100.000 N/mm², bevorzugt von 10.000 bis 80.000 N/mm², besonders bevorzugt von 10.000 bis 60.000 N/mm², und ganz besonders bevorzugt von 15.000 bis 50.000 N/mm²;
b) Eisenlegierungen enthaltend neben Eisen 2 bis 4 Gew.-% Kohlenstoff und weitere Elemente ausgewählt aus der Gruppe Chrom, Mangan, Bor, Molybdän, Phosphor, Schwefel, Silizium, Titan, Niob, Wolfram, Vanadium, Zirkonium, Tantal;
c) Stahllegierungen enthaltend neben Eisen 12 bis 30 Gew.-%, vorzugsweise 12 bis 20 Gew.-% Chrom, 0-15 Gew.-% Nickel, 0-3 Gew.-% Molybdän und bis 1,2 Gew.-%, vorzugsweise bis 0,25 Gew.-% Kohlenstoff;
d) Stahllegierungen enthaltend neben Eisen weniger als 2,1 Gew.-% Kohlenstoff und weitere Elemente ausgewählt aus der Gruppe Aluminium, Chrom, Kobalt, Kupfer, Magnesium, Mangan, Molybdän, Nickel, Niob, Silicium, Titan, Wolfram, Vanadium;
e) Aluminiumlegierung enthaltend Zusätze ausgewählt aus der Gruppe Magnesium, Silizium, Mangan, Eisen, Kupfer, Zink (sowie in kleineren Mengen Nickel, Cobalt, Chrom, Vanadium, Titan, Blei, Zinn, Cadmium, Bismut, Zirkonium, Silber); vorzugsweise Aluminium-Silizium-, Aluminium-Silizium-Kupfer- oder Aluminium-Magnesium-Legierungen; besonders bevorzugt Aluminium-Legierungen enthaltend 5 bis 20 Gew.-% Silizium, besonders bevorzugt 8 bis 14 Gew.-% Silizium;
f) Magnesiumlegierung enthaltend Zusätze ausgewählt aus der Gruppe Aluminium, Mangan, Zink, Silizium, Kupfer, Nickel, vorzugsweise enthaltend 2 bis 10 Gew.-% Aluminium, besonders bevorzugt 5 bis 10 Gew.-% Aluminium;
g) Zinklegierung;
h) Kupfer-Zink-Legierung;
i) Bleilegierung;
j) Metalle ausgewählt aus der Gruppe Chrom, Eisen, Kobalt, Kupfer, Nickel, Titan;
k) Legierungen ausgewählt aus Bronze, Messing;

10. Das Versteifungselement nach einem der Ansprüche 1 bis 9, **dadurch gekennzeichnet, dass** das Versteifungselement einstückig ausgebildet ist, oder die Befestigungspunkte (3, 5) und die Wände (2, 4) durch Verschweißung miteinander verbunden sind.

11. Das Versteifungselement nach einem der Ansprüche 1 bis 10, **dadurch gekennzeichnet, dass** die Wände (2, 4) als Metallblech ausgebildet sind.

12. Das Versteifungselement nach einem der Ansprüche 1 bis 11, **dadurch gekennzeichnet, dass** die Wände (2, 4) Löcher und/oder Versteifungsrippen aufweisen.

13. Das Versteifungselement nach einem der Ansprüche 1 bis 12, **dadurch gekennzeichnet, dass** die Breitenausdehnung der ersten Wände (2) im wesentlichen parallel zu den Längsachsen der ersten Befestigungspunkte (3) ist.

14. Das Versteifungselement nach einem der Ansprüche 1 bis 13, **dadurch gekennzeichnet, dass** die Wände (2) an den Kanten umgebördelt sind oder einen L-förmigen Querschnitt aufweisen.

15. Ein Versteifungssystem zur Befestigung eines Kunststoffbehälters und zur Stabilisierung der Verbindung von Motorblock einerseits und Getriebegehäuse andererseits in Kraftfahrzeugen, umfassend das Versteifungselement (1) nach einem der Ansprüche 1 bis 14 und einen Flansch (8) eines Kunststoffbehälters (6), wobei der Flansch (8) zumindest entlang eines Teils der Umrandung der Öffnung (7) des Kunststoffbehälters (6) ausgebildet ist.

16. Das Versteifungssystem nach Anspruch 15, **dadurch gekennzeichnet, dass** die ersten Wände (2) des Versteifungselementes über die durch die Befestigungspunkte (3) geführten Befestigungsmittel mit einem Teil der Unterseite des Motorblocks verbunden sind, und die mindestens eine zweite Wand (4) über die durch die Befestigungspunkte (5) geführten Befestigungsmittel mit der Seitenfläche eines Teils des Getriebegehäuses verbunden ist.

17. Das Versteifungssystem nach Anspruch 15 oder 16, **dadurch gekennzeichnet, dass** die obere Kante der ersten senkrechten Wände (2) am unteren Rand des Flansches (8) des Kunststoffbehälters (6) passgenau und formschlüssig anliegt.

18. Das Versteifungssystem nach einem der Ansprüche 15 bis 17, **dadurch gekennzeichnet, dass** zumindest entlang eines Teils der Umrandung der Öffnung (7) des Kunststoffbehälters (6) ein Flansch (8) ausgebildet ist, wobei der Flansch (8) durch die Stärke des Flansches durchgehende Aussparungen (9) aufweist zur Aufnahme der ersten Befestigungspunkte (3) des Versteifungselementes (1).

19. Das Versteifungssystem nach einem der Ansprüche 15 bis 18, **dadurch gekennzeichnet, dass** die Befestigungspunkte (3) des Versteifungselementes (1) über die obere Kante der ersten senkrechten Wände (2) hinausragen und in Aussparungen (9) des Flansches (8) des Kunststoffbehälters eingeführt werden.

20. Das Versteifungssystem nach einem der Ansprüche 15 bis 19, **dadurch gekennzeichnet, dass** der Kunststoffbehälter eine Motorölwanne darstellt.

21. Das Versteifungssystem nach einem der Ansprüche 15 bis 20, **dadurch gekennzeichnet, dass** die Steifigkeit des Versteifungselementes mindestens 10 %, vorzugsweise mindestens 50 % höher ist, besonders bevorzugt mindestens 10-fach höher ist als die Steifigkeit des zu befestigenden Kunststoffbehälters (6).

22. Das Versteifungssystem nach einem der Ansprüche 15 bis 21, **dadurch gekennzeichnet, dass** die Richtung der Kraftübertragung von den durch die Befestigungspunkte (3) geführten Befestigungsmitteln auf den zu befestigenden Kunststoffbehälter (6) in der Ebene der ersten Wände (2) verläuft.

## Claims

1. A stiffening element (1) for fastening a plastic container and for stabilizing the joint between the engine block and gearbox in motor vehicles, said stiffening element (1) further comprising first vertical walls (2) and at least one second vertical wall (4), wherein the second vertical wall (4) connects the first vertical walls (2) together, wherein the first vertical walls (2) and the at least one second vertical wall (4) have fastening points (3, 5), wherein the axes or their parallels of the first fastening points (3) of the first walls (2) are essentially at right angles to the axis or its parallels of the second fastening points (5) of the second wall (4), wherein at least the first vertical walls (2) and the first fastening points (3) are used for fastening the plastic container, and wherein, in the installed state, the upper edge of the first vertical walls (2) rests positively and in a perfect fit against the bottom rim (8) of the flange of the plastic container (6), **characterized in that** the first fastening points (3) extend beyond the upper edge of the first vertical walls (2) and, in the installed state, are introduced into recesses (9) of the flange (8) of the plastic container, wherein the first fastening points on the stiffening element are permanently attached bushings.

2. The stiffening element (1) according to claim 1, **characterized in that**, in the installed state, the directions of the forces (screwing forces/fastening forces) or their parallels, which act firstly via the first walls (2) and secondly via the at least one second wall (4), are essentially at right angles to one another.

3. The stiffening element (1) according to claim 1 or 2, **characterized in that**, in the installed state, the forces are transmitted via the fastening means extending through the fastening points (3) of the first walls (2), via the at least one second wall (4) and via the fastening means extending through the fastening points (5) of the second walls (4) to the parts being connected, wherein the direction of force transmission or its parallels of the second wall (4) is essentially at right angles to the direction of force transmission or its parallels of the first walls (2).

4. The stiffening element (1) according to any of claims 1 to 3, **characterized in that** the axes of the first fastening points (3) run essentially parallel with the plane of the first walls (2).

5. The stiffening element (1) according to any of claims 1 to 4, **characterized in that** the axes of the second fastening points (5) run essentially at right angles to the plane of the at least one second wall (4).

6. The stiffening element (1) according to any of claims 1 to 5, **characterized in that** the thickness of the first and/or second walls (2, 4) is at least 0.5 mm, preferably in the range of 2 to 5 mm, more preferably in the range of 2 to 4 mm and especially preferably in the range of 2.5 to 3 mm.

7. The stiffening element (1) according to any of claims 1 to 6, **characterized in that** the stiffening element (1) has a modulus of elasticity of greater than 10,000 N/mm², preferably of 10,000 to 250,000 N/mm², preferredly of 10,000 to 80,000 N/mm², more preferredly of 30,000 to 70,000 N/mm² and especially preferredly of 60,000 to 70,000 N/mm².

8. The stiffening element (1) according to any of claims 1 to 7, **characterized in that** the stiffening element (1) is made of metal, preferably of steel, or of a cast metal, preferredly cast iron, die-cast aluminium or cast magnesium.

9. The stiffening element (1) according to any of claims 1 to 8, **characterized in that** the material of the stiffening element (1) is selected from:
a) plastics with a modulus of elasticity of > 10,000 N/mm², preferably of 10,000 to 100,000 N/mm², preferredly of 10,000 to 80,000 N/mm², especially preferredly of 10,000 to 60,000 N/mm², and very especially preferredly of 15,000 to 50,000 N/mm²;
b) iron alloys containing, apart from iron, 2 to 4 wt. % carbon and further elements selected from the group of chromium, manganese, boron, molybdenum, phosphorus, sulphur, silicon, titanium, niobium, tungsten, vanadium, zirconium, tantalum;
c) steel alloys containing, apart from iron, 12 to 30 wt. %, preferably 12 to 20 wt. % chromium, 0-15 wt. % nickel, 0-3 wt. % molybdenum and up to 1.2 wt. %, preferably up to 0.25 wt. % carbon;
d) steel alloys containing, apart from iron, less than 2.1 wt. % carbon and further elements selected from the group of aluminium, chromium, cobalt, copper, magnesium, manganese, molybdenum, nickel, niobium, silicon, titanium, tungsten, vanadium;
e) aluminium alloy containing additives selected from the group of magnesium, silicon, manganese, iron, copper, zinc (as well as, in small quantities, nickel, cobalt, chromium, vanadium, titanium, lead, tin, cadmium, bismuth, zirconium, silver); preferably aluminium-silicon, aluminium-silicon-copper or aluminium-magnesium alloys; especially preferredly aluminium alloys containing 5 to 20 wt. % silicon, especially preferredly 8 to 14 wt. % silicon;
f) magnesium alloy containing additives selected from the group of aluminium, manganese, zinc, silicon, copper, nickel, preferably containing 2 to 10 wt. % aluminium, especially preferredly 5 to 10 wt. % aluminium;
g) zinc alloy;
h) copper-zinc alloy;
i) lead alloy;
j) metals selected from the group of chromium, iron, cobalt, copper, nickel, titanium;
k) alloys selected from bronze and brass.

10. The stiffening element according to any of claims 1 to 9, **characterized in that** the stiffening element is in a single piece, or the fastening points (3, 5) and the walls (2, 4) are connected together by welding.

11. The stiffening element according to any of claims 1 to 10, **characterized in that** the walls (2, 4) are formed of sheet metal.

12. The stiffening element according to any of claims 1 to 11, **characterized in that** the walls (2, 4) have holes and/or stiffening ribs.

13. The stiffening element according to any of claims 1 to 12, **characterized in that** the width extension of the first walls (2) runs essentially parallel with the longitudinal axes of the first fastening points (3).

14. The stiffening element according to any of claims 1 to 13, **characterized in that** the walls (2) are beaded at the edges or have an L-shape cross section.

15. A stiffening system for fastening a plastic container and for stabilizing the joint between the engine block and gearbox in motor vehicles, comprising the stiffening element (1) according to any of claims 1 to 14 and a flange (8) of a plastic container (6), said flange (8) being formed at least along part of the rim of the opening (7) of the plastic container (6).

16. The stiffening system according to claim 15, **characterized in that** the first walls (2) of the stiffening element are connected via the fastening means extending through the fastening points (3) to part of the underside of the engine block, and the at least one second wall (4) is connected via the fastening means extending through the fastening points (5) to the side face of part of the gearbox.

17. The stiffening system according to claim 15 or 16, **characterized in that** the upper edge of the first vertical walls (2) rests positively and in a perfect fit against the bottom rim of the flange (8) of the plastic container (6).

18. The stiffening system according to any of claims 15 to 17, **characterized in that** a flange (8) is formed at least along part of the rim of the opening (7) of the plastic container (6), said flange (8) having recesses (9) extending through the thickness of the flange to receive the first fastening points (3) of the stiffening element (1).

19. The stiffening system according to any of claims 15 to 18, **characterized in that** the fastening points (3) of the stiffening element (1) extend beyond the upper edge of the first vertical walls (2) and are introduced in recesses (9) of the flange (8) of the plastic container.

20. The stiffening system according to any of claims 15 to 19, **characterized in that** the plastic container constitutes a motor oil sump.

21. The stiffening system according to any of claims 15 to 20, **characterized in that** the stiffness of the stiffening element is at least 10%, preferably at least 50% greater, especially preferredly at least 10 times greater than the stiffness of the plastic container being fastened (6).

22. The stiffening system according to any of claims 15 to 21, **characterized in that** the direction of force transmission runs from the fastening means extending through the fastening points (3) to the plastic container (6) being fastened and in the plane of the first walls (2).

## Revendications

1. Elément raidisseur (1) pour fixer un réservoir en matière plastique et pour stabiliser la liaison du bloc moteur d'un côté, et de la boîte de vitesse de l'autres côté, dans des véhicules automobiles, l'élément raidisseur (1) comprenant en outre des premières parois verticales (2) et au moins une deuxième paroi verticale (4), la deuxième paroi verticale (4) reliant les premières parois verticales (2) l'une à l'autre, les premières parois verticales (2) et au moins la deuxième paroi verticale (4) présentant des points de fixation (3, 5) et les axes, ou leurs parallèles, des premiers points de fixation (3) des premières parois (2) étant essentiellement verticaux par rapport à l'axe, ou ses parallèles, des deuxièmes points de fixation (5) de la deuxième paroi (4), dans lequel au moins les premières parois verticales (2) et les premiers points de fixation (3) servent à la fixation du réservoir en matière plastique, et à l'état fixé, le bord supérieur des premières parois verticales (2) repose, en ajustement précis et par complémentarité de forme sur le bord inférieur de la bride (8) du réservoir en matière plastique (6),
**caractérisé en ce que**
les premiers points de fixation (3) font saillie au-delà du bord supérieur des premières parois verticales (2) et, à l'état fixé, sont insérés dans des évidements (9) de la bride (8) du réservoir en matière plastique, les premiers points de fixation étant des douilles solidaires de l'élément raidisseur.

2. Elément raidisseur (1) selon la revendication 1,
**caractérisé en ce qu'**
à l'état fixé, les directions des forces (forces de vissage/forces de fixation) ou leurs parallèles, qui agissent d'une part par les premières parois (2) et d'autre part par au moins une deuxième paroi (4), sont essentiellement perpendiculaires l'une à l'autre.

3. Elément raidisseur (1) selon la revendication 1 ou 2,
**caractérisé en ce qu'**
à l'état fixé, les forces sont transmises aux parties à relier par les moyens de fixation guidés dans les points de fixation (3) des premières parois (2), par au moins une deuxième paroi (4) et par les moyens de fixation guidés dans les points de fixation (5) des deuxièmes parois (4), la direction de transmission des forces, ou ses parallèles, de la deuxième paroi (4) est essentiellement perpendiculaire à la direction de transmission des forces, ou ses parallèles, des premières parois (2).

4. Elément raidisseur (1) selon l'une des revendications 1 à 3,
**caractérisé en ce que**
les axes des premiers points de fixation (3) sont essentiellement parallèles au plan des premières parois (2).

5. Elément raidisseur (1) selon l'une des revendications 1 à 4,
**caractérisé en ce que**
les axes des deuxièmes points de fixation (5) sont essentiellement perpendiculaires au plan d'au moins une deuxième paroi (4).

6. Elément raidisseur (1) selon l'une des revendications 1 à 5,
**caractérisé en ce que**
l'épaisseur des premières et/ou deuxièmes parois (2, 4) est d'au moins 0,5 mm, en se trouvant de préférence dans la plage allant de 2 à 5 mm, plus préférablement dans la plage allant de 2 à 4 mm et tout préférablement dans la plage allant de 2,5 à 3 mm.

7. Elément raidisseur (1) selon l'une des revendications 1 à 6,
**caractérisé en ce que**
l'élément raidisseur (1) présente un module d'élasticité supérieur à 10 000 N/mm², en allant de préférence de 10 000 à 250 000 N/mm², plus préférablement de 10 000 à 80 000 N/mm², encore plus préférablement de 30 000 à 70 000 N/mm² et tout préférablement de 60 000 à 70 000 N/mm².

8. Elément raidisseur (1) selon l'une des revendications 1 à 7,
**caractérisé en ce que**
l'élément raidisseur (1) est fabriqué en métal, de préférence en acier, ou bien dans un métal coulé, de préférence en fonte, fonte d'aluminium ou fonte de magnésium.

9. Elément raidisseur (1) selon l'une des revendications 1 à 8,
**caractérisé en ce que**
le matériau de l'élément raidisseur (1) est choisi parmi :
a) les matières plastiques dont le module d'élasticité est supérieur à 10 000 N/mm², celui-ci allant de préférence de 10 000 à 100 000 N/mm², plus préférablement de 10 000 à 80 000 N/mm², encore plus préférablement de 10 000 à 60 000 N/mm², et tout préférablement de 15 000 à 50 000 N/mm²;
b) les alliages de fer contenant, outre du fer, de 2 à 4 % en poids de carbone et d'autres éléments choisis dans le groupe constitué par le chrome, le manganèse, le bore, le molybdène, le phosphore, le soufre, le silicium, le titane, le niobium, le tungstène, le vanadium, le zirconium, le tantale ;
c) les alliages d'acier contenant, outre du fer, de 12 à 30 % en poids, de préférence de 12 à 20 % en poids de chrome, de 0 à 15 % en poids de nickel, de 0 à 3 % en poids de molybdène et jusqu'à 1,2 % en poids, de préférence jusqu'à 0,25 % en poids de carbone ;
d) les alliages d'acier contenant, outre du fer, moins de 2,1 % en poids de carbone et d'autres éléments choisis dans le groupe constitué par l'aluminium, le chrome, le cobalt, le cuivre, le magnésium, le manganèse, le molybdène, le nickel, le niobium, le silicium, le titane, le tungstène, le vanadium ;
e) les alliages d'aluminium contenant des additifs choisis dans le groupe constitué par le magnésium, le silicium, le manganèse, le fer, le cuivre, le zinc (ainsi que, dans de moindres proportions, du nickel, du cobalt, du chrome, du vanadium, du titane, du plomb, de l'étain, du cadmium, du bismuth, du zirconium, de l'argent) ; de préférence des alliages d'aluminium et de silicium, des alliages d'aluminium, de silicium et de cuivre ou bien des alliages d'aluminium et de magnésium ; plus préférablement des alliages d'aluminium contenant de 5 à 20 % en poids de silicium, encore plus préférablement de 8 à 14 % en poids de silicium ;
f) l'alliage de magnésium contenant des additifs choisis dans le groupe constitué par l'aluminium, le manganèse, le zinc, le silicium, le cuivre, le nickel, contenant de préférence de 2 à 10 % en poids d'aluminium, plus préférablement de 5 à 10 % en poids d'aluminium ;
g) un alliage de zinc ;
h) un alliage de cuivre et de zinc ;
i) un alliage de plomb ;
j) des métaux choisis dans le groupe constitué par le chrome, le fer, le cobalt, le cuivre, le nickel, le titane ;
k) des alliages choisis parmi le bronze, le laiton.

10. Elément raidisseur selon l'une des revendications 1 à 9,
**caractérisé en ce que**
l'élément raidisseur est constitué d'un seul tenant ou bien on assemble les points de fixation (3, 5) et les parois (2, 4) par soudage.

11. Elément raidisseur selon l'une des revendications 1 à 10,
**caractérisé en ce que**
les parois (2, 4) sont constituées par des tôles métalliques.

12. Elément raidisseur selon l'une des revendications 1 à 11,
**caractérisé en ce que**
les parois (2, 4) présentent des alésages et/ou des nervures de raidissement.

13. Elément raidisseur selon l'une des revendications 1 à 12,
**caractérisé en ce que**
la dimension de largeur des premières parois (2) est essentiellement parallèle aux axes longitudinaux des premiers points de fixation (3).

14. Elément raidisseur selon l'une des revendications 1 à 13,
**caractérisé en ce que**
les parois (2) ont des bords rabattus ou bien présentent une section transversale en L.

15. Système raidisseur pour fixer un réservoir en matière plastique et pour stabiliser la liaison du bloc moteur d'un côté et de la boîte de vitesse de l'autre côté, dans des véhicules automobiles, comprenant l'élément raidisseur (1) selon l'une des revendications 1 à 14 et une bride (8) d'un réservoir en matière plastique (6), la bride (8) étant constitué au moins le long d'une partie de la bordure de l'ouverture (7) du réservoir en matière plastique (6).

16. Système raidisseur selon la revendication 15,
**caractérisé en ce que**
les premières parois (2) de l'élément raidisseur sont reliées à une partie du côté inférieur du bloc moteur par les moyens de fixation guidés dans les points de fixation (3), et au moins une deuxième paroi (4) est reliée à la surface latérale d'une partie de la boîte de vitesses par les moyens de fixation guidés dans les points de fixation (5).

17. Système raidisseur selon la revendication 15 ou 16,
**caractérisé en ce que**
le bord supérieur des premières parois verticales (2) repose, en ajustement précis et par complémentarité de forme, sur le bord inférieur de la bride (8) du réservoir en matière plastique (6).

18. Système raidisseur selon l'une des revendications 15 à 17,
**caractérisé en ce qu'**
une bride (8) au moins le long d'une partie de la bordure de l'ouverture (7) du réservoir en matière plastique (6), présente des évidements (9) traversant l'épaisseur de la bride et destinés à recevoir les premiers points de fixation (3) de l'élément raidisseur (1).

19. Système raidisseur selon l'une des revendications 15 à 18,
**caractérisé en ce que**
les points de fixation (3) de l'élément raidisseur (1) font saillie au-delà du bord supérieur des premières parois verticales (2) et sont insérés dans les évidements (9) de la bride (8) du réservoir en matière plastique.

20. Système raidisseur selon l'une des revendications 15 à 19,
**caractérisé en ce que**
le réservoir en matière plastique constitue un carter d'huile moteur.

21. Système raidisseur selon l'une des revendications 15 à 20,
**caractérisé en ce que**
la rigidité de l'élément raidisseur est au moins 10 %, de préférence au moins 50 % supérieure, plus préférablement au moins 10 fois supérieure à la rigidité du réservoir en matière plastique (6) à fixer.

22. Système raidisseur selon l'une des revendications 15 à 21,
**caractérisé en ce que**
la direction de transmission des forces des moyens de fixation guidés dans les points de fixation (3) vers le réservoir en matière plastique (6) à fixer s'effectue dans le plan des premières parois (2).
